# EUROPÄISCHE PATENTSCHRIFT

(11) **EP 2 865 492 B1**
(45) Veröffentlichungstag und Bekanntmachung des Hinweises auf die Patenterteilung: **01.06.2016**
(21) Anmeldenummer: 14003588.2
(22) Anmeldetag: 21.10.2014
(51) Int. Cl.: B25B 23/147, B23P 19/06

(54) **Schraubmaschine**
Power screwdriver
Visseuse

(30) Priorität: 23.10.2013 DE 102013017647
(43) Veröffentlichungstag der Anmeldung: 29.04.2015
(73) Patentinhaber: Alfing Montagetechnik GmbH, 73433 Aalen (DE)
(72) Erfinder: Geller, Manfred, 73540 Heubach (DE)
(74) Vertreter: Patentanwälte Bregenzer und Reule Partnerschaftsgesellschaft mbB

(56) Entgegenhaltungen:
- EP-A1- 2 127 812
- DE-A1- 3 802 188

## Beschreibung

Die Erfindung betrifft ein Schraubmaschine, insbesondere eine handgehaltene Schraubmaschine, mit einer Werkzeugaufnahme zur Aufnahme eines Schraubwerkzeugs und mit einem Antrieb zum Dreh-Antreiben der Werkzeugaufnahme, wobei der Antrieb einen insbesondere elektrischen Antriebsmotor umfasst, dessen Abtrieb zur Erzeugung eines Drehmoments an der Werkzeugaufnahme direkt oder über ein Getriebe mit der Werkzeugaufnahme drehgekoppelt ist, wobei der Antrieb in einem Gehäuse der Schraubmaschine aufgenommen ist und sich über einen Verformungskörper an dem Gehäuse abstützt, wobei die Schraubmaschine mindestens einen Verformungssensor zur Erfassung einer Verformung des Verformungskörpers bei einem Einschrauben einer Schraube aufweist, bei dem sich der Antrieb mit einem Schraub-Drehmoment an dem Verformungskörper abstützt, und wobei die Schraubmaschine eine Busschnittstelle zur Übertragung von Busnachrichten aufweist, die anhand eines Ausgangssignals des mindestens einen Verformungssensors gebildet sind und das Schraub-Drehmoment repräsentieren.

Eine derartige Schraubmaschine ist z.B. in WO2011120579A1 oder in EP 2 127 812, welche die Merkmale des Oberbegriffs von Anspruch 1 umfasst, schematisch dargestellt.

Die Anmelderin fertigt Schraubmaschinen der eingangs erwähnten Art, wobei die Busschnittstelle anhand einer Leiterplatine realisiert ist, die mit dem mindestens einen Verformungssensor elektrisch verbunden ist. Die elektrischen Leitungen führen vom Verformungssensor am Antriebsmotor vorbei zur Leiterplatine, welche die Signale des mindestens einen Verformungssensors aufbereitet und über den Bus bereitstellt, beispielsweise für eine Steuerungseinrichtung einer Schraubstation. Die Steuerungseinrichtung steuert die Schraubmaschine an, beispielsweise indem sie das Drehmoment überwacht und den Antriebsmotor abschaltet, wenn die einzuschraubende Schraube mit dem gewünschten Drehmoment, also einem Soll-Drehmoment eingeschraubt ist. Die Drehmomentabschaltung funktioniert in der Praxis zwar zufriedenstellend. Allerdings ist die individuelle Anpassung von Schraubmaschinen, insbesondere die Kalibrierung, mit der bekannten Anordnung schwierig.

Es ist daher die Aufgabe der vorliegenden Erfindung, eine verbesserte Schraubmaschine bereitzustellen.

Zur Lösung der Aufgabe ist eine Schraubmaschine gemäß Anspruch 1 vorgesehen.

Es ist ein Grundgedanke der vorliegenden Erfindung, dass die Busschnittstelle und der Verformungskörper eine integrierte Baueinheit bilden, nämlich die Antriebsabstützbaueinheit. Die einzelnen Parameter dieser Antriebsabstützbaueinheit, beispielsweise die Kenndaten des mindestens einen Verformungssensors, können direkt in das modulartige Bauteil, nämlich die Antriebsabstützbaueinheit eingebracht werden. Die Antriebsabstützbaueinheit kann quasi als ein Modul in verschieden ausgestaltete Schraubmaschinen eingebaut werden und stellt bereits integral die Auswertung der Sensorsignale und die Busschnittstelle bereit. Eine elektrische Verbindung mit einer an einer anderen Stelle der Schraubmaschine angeordneten Auswerteelektronik, die Anpassung einer solchen Auswerteelektronik an die am Verformungskörper jeweils verwendeten Verformungssensoren und dergleichen sind nicht notwendig, sondern können vor Ort, nämlich an der Antriebsabstützbaueinheit vorgenommen werden. Diese stellt sozusagen ein einfach in den jeweiligen Schrauber oder die Schraubmaschine einbaubares Modul dar. Im Hinblick auf Fertigung und Ersatzteilbeschaffung ist dies von großem Vorteil.

Die Antriebsabstützbaueinheit kann beispielsweise eine Art Transducer darstellen, der in die produzierte Schraubmaschinen eingebaut werden kann. Die Antriebsabstützbaueinheit kann vorproduziert werden, beispielsweise kalibriert werden, und dann bei Bedarf in die Schraubmaschinen eingebaut werden.

Das Modul der Antriebsabstützbaueinheit kann sozusagen ein Unikat bilden, das in eine ansonsten vorproduzierte Schraubmaschine, sozusagen eine "rohe" Spindel, eingebaut werden kann.

Aber auch in Bezug auf die elektrische Signalverarbeitung wird auf dem erfindungsgemäßen Weg eine Verbesserung erzielt. Die Signalverarbeitung des mindestens einen Ausgangssignals des mindestens einen Verformungssensors erfolgt vor Ort, nämlich am Modul der Antriebsabstützbaueinheit, so dass nur kurze Leitungswege zwischen einerseits der Sensoranordnung mit dem mindestens einen Verformungssensor und andererseits der Auswerteeinrichtung und dem Buskoppler notwendig sind. Eine Signalverfälschung, die z.B. bei nahe beispielsweise am Antriebsmotor und dessen elektrischem Feld vorbeigeführten Sensorsignalen auftreten kann, ist dadurch vermieden oder wird jedenfalls deutlich verringert. Eine Entstörung ist nicht oder in geringerem Maß nötig.

Das mindestens eine Ausgangssignal wird von der Auswerteeinrichtung z.B. nur digitalisiert, kann aber auch modifiziert werden. Die Auswerteeinrichtung umfasst z.B. mindestens einen Analog/Digitalwandler.

Es ist möglich, dass die Auswerteeinrichtung das mindestens eine Ausgangssignal z.B. mit einem Umrechnungsfaktor umrechnet und/oder eine Pegelanpassung vornimmt oder dergleichen anderweitig modifiziert.

Der Buskoppler kann z.B. einen Ethernet-Bus, einen I2C-Bus, einen Feldbus oder dergleichen bedienen, d.h. Busnachrichten in dem jeweiligen Bus-Protokoll senden und empfangen. Unter einem Bus soll jede Art von serieller digitaler Datenübertragung verstanden werden.

Die Schraubmaschine kann selbstverständlich weitere Buskoppler aufweisen, beispielsweise kann vorgesehen sein, dass der bei der Auswerteeinrichtung vorgesehene bzw. einen Bestandteil der Antriebsabstützbaueinheit bildende Buskoppler über einen internen Bus mit einem zur externen Bus-Kommunikation vorgesehenen Buskoppler kommuniziert. Es ist beispielsweise möglich, dass der einen Bestandteil der Antriebsabstützbaueinheit bildende Buskoppler über einen I2C-Bus mit dem "Extern"-Buskoppler kommuniziert, welches seinerseits beispielsweise über drahtgebundenes oder drahtloses Ethernet oder einem sonstigen Bus mit der Steuerungseinrichtung kommuniziert.

Die integrierte Antriebsabstützbaueinheit ist also als eine Modulkomponente in das Gehäuse der Schraubmaschine einbaubar. Die Modul-Abstützbaueinheit bildet also beispielsweise eine Art Drehmoment-Erfassungsmodul mit integriertem Buskoppler und Auswerteeinrichtung.

Zwischen der Auswerteeinrichtung und dem mindestens einen Verformungssensor oder der Sensoranordnung, die mehrere Verformungssensoren aufweist, sind zweckmäßigerweise flexible Leitungen vorgesehen. Flexible Leitungen haben den Vorteil, dass keine mechanische Spannung von der Auswerteeinrichtung, beispielsweise einem Leiterkörper, an dem die Auswerteeinrichtung angeordnet ist, und der Sensoranordnung mit dem mindestens einen Verformungssensor auftritt.

Eine in der Zeichnung nicht dargestellte Ausführungsform der Erfindung sieht vor, dass sich der Antriebsmotor über den Verformungskörper bzw. die Antriebsabstützbaueinheit direkt am Gehäuse der Schraubmaschine abstützt.

Der Antriebsmotor kann sich - was auch in der Zeichnung nicht dargestellt ist - auch über das zwischen dem Antriebsmotor und der Werkzeugaufnahme geschaltete Getriebe an der Antriebsabstützbaueinheit somit letztlich am Gehäuse der Schraubmaschine abstützen.

Die in der Zeichnung dargestellte Ausführungsform sieht vor, dass sich das Getriebe über die Antriebsabstützbaueinheit am Gehäuse der Schraubmaschine abstützt. Das Getriebe ist im Gehäuse der Schraubmaschine schwimmend aufgenommen und stützt sich über den Verformungskörper am Gehäuse der Schraubmaschine ab. Das Getriebe selbst wird vom Antriebsmotor angetrieben und treibt seinerseits wiederum die Werkzeugaufnahme an.

Die Antriebsabstützbaueinheit weist zweckmäßigerweise mit dem Buskoppler verbundene elektrische Anschlüsse oder Anschlussleitungen zur Übertragung der Busnachrichten auf. Beispielsweise führt eine Busleitung direkt zur Antriebsabstützbaueinheit. Die Anschlussleitungen können fest mit beispielsweise einem Leiterkörper, der die Auswerteeinrichtung und/oder in Buskoppler trägt, verbunden sein. Dort können aber auch Steckkontakte zum Einstecken derartiger Anschlussleitungen vorgesehen sein.

Die Anschlussleitung umfasst zweckmäßigerweise eine Busleitung. Auch elektrische Versorgungsleitungen können Bestandteil der Anschlussleitung sein.

Der Buskoppler und/oder die Auswerteeinrichtung sind zweckmäßigerweise an einem Leiterkörper angeordnet. Es können selbstverständlich mehrere Leiterkörper vorgesehen sein, von denen einer den Buskoppler, ein anderer die Auswerteeinrichtung trägt. Auch weitere Komponenten, die nachfolgend noch erwähnt werden, können jeweils einen individuellen Leiterkörper angeordnet sein. Zwischen den Leiterkörper sind dann elektrische Leitungen vorgesehen, beispielsweise biegeflexible Leiterabschnitte eines Leiterkörpers oder dediziert einzelne elektrische Kabel oder Adern.

Es ist vorteilhaft, wenn ein einziger Leiterkörper vorgesehen ist, der durchaus mehrere Abschnitte umfassen kann, nämlich feste Abschnitte und biegeflexible Abschnitte oder dergleichen. Das wird anhand der Zeichnung noch deutlich.

Jedenfalls ist es vorteilhaft, wenn der Leiterkörper zur Anpassung an eine Kontur des Verformungskörpers, an der der Leiterkörper angeordnet ist, insgesamt biegeflexibel ist oder biegeflexible Abschnitte aufweist. Es kann vorgesehen sein, dass einzelne Abschnitte des Leiterkörpers fest sind, um dort beispielsweise elektrische Komponenten anzuordnen, Beispielsweise mittels Lötverbindung, während andere Abschnitte des Leiterkörpers biegeflexibel sind, um die Anpassung an die Kontur des Verformungskörpers zu ermöglichen.

Eine weitere Ausführungsform der Erfindung, die auch mit der Biegeflexibilität kombinierbar ist, sieht vor, dass der Leiterkörper eine an die Kontur des Verformungskörpers angepasste Leiterkörper-Kontur aufweist. Beispielsweise könnte der Leiterkörper als so genannte MID-Struktur (MID = Molded Interconnect Device) aufgebaut sein.

Es ist vorteilhaft, wenn mehrere Verformungssensoren vorgesehen sind, beispielsweise zwei, vier oder mehr. Bevorzugt ist es, wenn die Verformungssensoren beispielsweise über einen Außenumfang oder einem Innenumfang des Verformungskörpers winkelbeabstandet angeordnet sind.

Bevorzugt ist es, wenn der mindestens eine Verformungssensor oder eine Sensoranordnung umfassend mehrere Verformungssensoren zwischen dem Leiterkörper und dem Verformungskörper angeordnet sind. Die Sandwich-Anordnung, bei der der jeweilige Verformungssensor sozusagen die geschützte Mittellage bildet, ist mechanisch besonders belastbar. Der Leiterkörper schützt sozusagen den mindestens einen Verformungssensor.

Der mindestens eine Verformungssensor umfasst vorteilhaft einen Dehnungssensor, zum Beispiel einen Dehnungsmessstreifen.

Der Leiterkörper kann als eine Art Gehäuse oder Schutzgehäuse ausgestaltet sein. Bevorzugt ist es, wenn der Leiterkörper, zum Beispiel eine Platine, insbesondere auch eine biegeflexible Abschnitte aufweisende Platine, den mindestens einen an dem Verformungskörper angeordneten Verformungssensor einhaust. Der Leiterkörper kann beispielsweise ein zylindrisches oder teilzylindrisches Schutzgehäuse für den mindestens einen Verformungssensor bilden.

Es ist vorteilhaft, wenn der Leiterkörper und die daran angeordneten Komponenten, zum Beispiel Buskoppler, Auswerteeinrichtung, Filterelemente und dergleichen, mechanisch möglichst gering belastet sind. Eine bevorzugte Ausführungsform der Erfindung sieht für diesen Fall beispielsweise vor, dass der Leiterkörper zur Entkopplung von einer Torsion des Verformungskörpers schwimmend an dem Verformungskörper gehaltert ist. Es ist auch möglich, dass die schwimmende Anordnung nur teilweise realisiert ist, d.h. dass eine Ausführungsform der Erfindung zweckmäßigerweise vorsieht, dass der Leiterkörper nur an einer Stelle oder nur einer Umfangsposition drehfest mit dem Verformungskörper verbunden ist.

Eine vorteilhafte Ausführungsform der Erfindung sieht vor, dass der Leiterkörper integral flexible Anschlüsse zur elektrischen Verbindung mit dem mindestens einen Verformungssensor aufweist. Beispielsweise können Kontaktfahnen oder dergleichen andere flexibel vorstehende Anschlussvorsprünge vorgesehen sein, die mit dem oder den Verformungssensor und verbunden werden können.

Es ist aber selbstverständlich auch möglich, dass einzelne elektrische Leitungen zwischen dem Leiterkörper und dem jeweiligen Verformungssensor vorgesehen sind. Beispielsweise ist es möglich, dass an dem Leiterkörper elektrische Kontaktstellen zum Anlöten derartiger Leitungen vorgesehen sind. Die Kontaktstellen können als Durchführungen oder Durchbrüche ausgestaltet sein.

Eine weitere Ausführungsform der Erfindung sieht vor, dass der Buskoppler und die Auswerteeinrichtung durch eine einzige integrierte elektrische Schaltungskomponente gebildet sind. Der Vorteil dieser Konfiguration ist, dass Auswertung und Bus-kopplung in einer einzigen Schaltungskomponente realisiert werden, so dass elektrische Störungen, z.B. elektromagnetische Felder, und dergleichen andere äußere Einflüsse möglichst nicht zum Tragen kommen.

Die Antriebsabstützbaueinheit weist zweckmäßigerweise mindestens einen programmierbaren und/oder programmierten Speicher auf, z.B. ein EPROM, EEProm oder dergleichen. Selbstverständlich kann der programmierbare Speicher bereits vorprogrammiert sein, aber auch nachprogrammierbar sein. Eine Programmierung findet zweckmäßigerweise über die Busschnittstelle statt, beispielsweise um Kalibrierdaten oder dergleichen in den Speicher einzuspeichern.

Die Programmierung kann, wie gesagt, leicht über die Busschnittstelle, geschehen, aber auch über eine separate, an der Antriebsabstützbaueinheit vorgesehene Parametrierschnittstelle.

In dem Speicher können verschiedenartigste nützliche Daten gespeichert sein, zum Beispiel Identifikationsdaten. Mit diesen Identifikationsdaten kann beispielsweise die Antriebsabstützbaueinheit, die Schraubmaschine oder beides, identifizierbar sein. So kann beispielsweise eine Seriennummer, eine Typbezeichnung oder dergleichen der Antriebsabstützbaueinheit oder der Schraubmaschine in dem Speicher abgelegt sein. Auch vorteilhaft ist beispielsweise, wenn ein Herstellungsdatum der Schraubmaschine und/oder ein Herstellungsdatum der Antriebsabstützbaueinheit in dem Speicher abgespeichert sind.

Die Informationen, die vorteilhaft in dem Speicher gespeichert sind, können beispielsweise den Typ des Verformungssensors oder der Verformungssensoren und/oder dessen übliche Kenndaten und/oder Fehlergrößen und/oder Kalibrierfaktoren oder dergleichen, umfassen. Auch beispielsweise ein Skalier- oder Umrechnungsfaktor für Drehmomentwerte, die die Antriebsabstützbaueinheit an der Busschnittstelle meldet, kann in dem Speicher abgelegt sein. Vorteilhaft sind auch Nennwerte im Speicher gespeichert, beispielsweise Nennwerte, die die Antriebsabstützbaueinheit zur Erfassung für bestimmte Drehmoment-Bereiche (50 Newtonmeter, 100 Newtonmeter oder dergleichen) charakterisieren.

Es ist möglich, dass der Speicher einen Bestandteil der Auswerteeinrichtung bildet. Eine bevorzugte Ausführung der Erfindung sieht vor, dass der Speicher eine separate Komponente darstellt, was in der Zeichnung noch deutlich wird.

Bevorzugt ist es jedenfalls, wenn der Speicher mit der Busschnittstelle verbunden ist. Auf diesem Wege kann die Parametrierung bzw. das Beschreiben des Speichers und die Ausgabe der Busnachrichten auf ein und demselben Bus realisiert werden. Somit ist die Ankopplung an beispielsweise eine Steuerungseinrichtung besonders einfach.

Eine vorteilhafte Ausführungsform der Erfindung sieht vor, dass der Verformungskörper als eine Hülse ausgestaltet ist oder eine Hülse aufweist, mit der ein Motorgehäuse des Antriebsmotors drehfest verbunden ist. Die Hülse ihrerseits ist drehfest mit dem Gehäuse der Schraubmaschine verbunden. Die Ausgestaltung als Hülse ermöglicht es beispielsweise, dass sie ein Bauteil des Antriebs, zum Beispiel ein Gehäusebauteil des Antriebsmotors, aufnehmen kann. Besonders bevorzugt ist es, was in der Zeichnung auch deutlich wird, wenn die Hülse von einem Abtrieb des Antriebsmotors durchsetzt ist oder von einer Abtriebswelle, die mit dem Abtrieb verbunden ist oder vom Abtrieb gebildet ist.

Der Verformungskörper weist zweckmäßigerweise einen Antriebsflansch zur insbesondere formschlüssigen Verbindung mit dem Antrieb, insbesondere dem Getriebe des Antriebs, und einen Stützflansch zur Abstützung an dem Gehäuse der Schraubmaschine auf. Der mindestens eine Verformungssensor, die Auswerteeinrichtung und der Buskoppler (oder die integrierte Baueinheit, die Auswerteeinrichtung und Buskoppler realisiert) sind zweckmäßigerweise zwischen dem Stützflansch und dem Antriebsflansch angeordnet. Wenn der schon erwähnte Leiterkörper vorhanden ist, ist dieser selbstverständlich ebenso vorteilhaft zwischen Stützflansch und Antriebsflansch geschützt aufgenommen.

Zweckmäßigerweise ist die Schraubmaschine als ein Winkelschrauber oder Stabschrauber oder Pistolenschrauber ausgestaltet. Die Schraubmaschine kann eine lokale Energieversorgung aufweisen, zum Beispiel einen Akkupack.

Eine vorteilhafte Ausführungsform sieht vor, dass die Schraubmaschine einen Bestandteil einer Schraubstation bildet. An der Schraubstation werden z.B. Komponenten eines Kraftfahrzeugs verschraubt. Ein bevorzugtes Anwendungsgebiet der erfindungsgemäßen Schraubmaschine ist die industrielle Montagetechnik.

Die Schraubmaschine ist vorteilhaft mit einer Steuerungseinrichtung zur Ansteuerung der Schraubmaschine verbunden, beispielsweise über elektrische Leitungen oder drahtlos. Weiterhin ist die Schraubmaschine zur Übertragung der Busnachrichten an die Steuerungseinrichtung ausgestaltet.

Zwischen der Schraubmaschine und der Steuerungseinrichtung ist also beispielsweise eine Busleitung, z.B. Ethernet, oder eine drahtlose Bus-Verbindung realisiert, z.B. WLAN.

Bei dem Bus handelt es sich zweckmäßigerweise um einen I2C-Bus . Aber auch ein Feldbus, eine Ethernet-Schnittstelle oder dergleichen sind ohne weiteres realisierbar.

Nachfolgend wird ein Ausführungsbeispiel der Erfindung anhand der Zeichnung erläutert. Es zeigen:
- Figur 1: eine perspektivische Schrägansicht einer Schraubstation umfassend eine Steuerungseinrichtung sowie eine erfindungsgemäße Schraubmaschine,
- Figur 2: die Schraubmaschine gemäß Figur 1 von der Seite,
- Figur 3: einen Teilschnitt der Schraubmaschine gemäß Figur 2, etwa entsprechend einem Ausschnitt D,
- Figur 4: eine perspektivische Schrägansicht auf eine Antriebsabstützbaueinheit der Schraubmaschine gemäß der vorstehenden Figuren,
- Figur 5: eine schematische Schnittdarstellung der Antriebsabstützbaueinheit gemäß Figur 4, etwa entlang einer Schnittlinie A-A und
- Figur 6: eine schematische Darstellung eines Leiterkörpers des Verformungskörpers gemäß Figur 5.

Eine in Figur 1 dargestellte Schraubstation 10 umfasst eine Steuerungseinrichtung 11, beispielsweise grundsätzlich aufgebaut wie eine Industriesteuerung. Die Steuerungseinrichtung 11 ist mit einer Busschnittstelle 14 versehen, so dass sie über Steuerungsleitung 15 (eine drahtlose Verbindung wäre denkbar) mit einer Schraubmaschine 20 kommuniziert. Die Steuerungseinrichtung 11 steuert die Schraubmaschine 20 über die Steuerungsleitung 15. Das Steuerungsleitung 15 umfasst zweckmäßigerweise elektrische Versorgungsleitungen und Leitungen zur Bus-Kommunikation.

Die Steuerungseinrichtung 11 weist einen Prozessor 12 auf, der Programmcode eines Steuerungsmoduls 13 ausführt, mit dem die Steuerungseinrichtung 11 die Schraubmaschine 20 steuert. Die Steuerungseinrichtung 11 sendet also Steuersignale an die Schraubmaschine 20, während diese wiederum ihre Funktion an die Steuerungseinrichtung 11 rückmeldet, beispielsweise Drehmomentdaten versendet, was später noch deutlich wird.

Die Schraubmaschine 20 weist ein Gehäuse 21 auf, das von einem Bediener an einem Handgriffabschnitt 22 bequem ergriffen werden kann. Vom Handgriffabschnitt 22 für die Steuerungsleitung 15 zur Steuerungseinrichtung 11. Dort befindet sich nämlich ein elektrischer Anschluss 24, beispielsweise eine Steckdose oder dergleichen, in die ein in der Zeichnung nicht Einzelnen dargestellter Stecker an der Steuerungsleitung 15 eingesteckt werden kann.

Das Gehäuse 21 weist weiterhin einen Antriebsabschnitt 23 auf, in welchem ein Antrieb 37 angeordnet ist. Über einen Schalter 25 am Handgriffabschnitt 22 kann der Antrieb 37 eingeschaltet und ausgeschaltet werden. Der Antrieb 37 umfasst einen Antriebsmotor 26 sowie ein Getriebe 38. Das Getriebe 38 umfasst ein Reduktionsgetriebe 27, zum Beispiel ein Planetengetriebe, sowie einen Winkelgetriebe 28 am Kopf des Antriebsabschnitts 23 bzw. am Kopf des Gehäuses 21. Am Abtrieb des Winkelgetriebes 28 und somit des Getriebes 38 befindet sich eine Werkzeugaufnahme 29 zum Halten und Aufnehmen eines Werkzeugs 30, zum Beispiel eines Schrauberbits, einer Nuss oder dergleichen.

Das Reduktionsgetriebe 27 und das Winkelgetriebe 28 sind beispielsweise in einem Getriebegehäuseabschnitt 31 des Gehäuses 21 aufgenommen. Der Getriebegehäuseabschnitt 31 befindet sich neben Antriebsabschnitt 23 des Gehäuses 21.

Der Antriebsmotor 26, vorliegend ein elektrischer Antriebsmotor, weist einen Abtrieb 32 auf, der drehfest mit einer Abtriebswelle 33 verbunden ist. Die Abtriebswelle 33 treibt ein Abtriebszahnrad 34 an, das zentral in einem Planetenradsatz 35 des Reduktionsgetriebes 27 angeordnet ist und den Planetenradsatz 35 antreibt. Auf das Reduktionsgetriebe 27 soll nicht weiter eingegangen werden. Eine Abtriebs-Getriebewelle 36 des Reduktionsgetriebes 27 treibt jedenfalls das Winkelgetriebe 28 an.

Der Verformungskörper 40 weist einen Antriebsflansch 41 auf, der mit dem Antrieb 37, nämlich dessen Getriebe 38, drehfest verbunden ist.

Der Antriebsflansch 41 ist an einem Hülsenabschnitt 44 des Verformungskörpers 40 angeordnet. Jedenfalls bildet der Verformungskörper 40 an sich eine Hülse 46. Der Hülsenabschnitt 44 weist eine Durchtrittsöffnung 45 auf, die von dem Abtrieb 32 und der Abtriebswelle 33 durchsetzt ist.

Während der Antriebsflansch 41 an einem Längsende des Hülsenabschnitts 44 angeordnet ist, ist ein Stützflansch 47 am anderen Längsende des Hülsenabschnitts 44 angeordnet. Am Außenumfang des Antriebsflansches 41 befindet sich eine Verzahnung 48, die einen drehfesten Halt an einem Getriebegehäuse 94 des Getriebes 38 ermöglicht.

Ferner ist die Hülse 46 bzw. der Verformungskörper 40 drehfest, beim Ausführungsbeispiel anhand des Stützflanschs 47, mit dem Gehäuse 21 verbunden, so dass sich der Antrieb 37, nämlich dessen Getriebe 38, über den Verformungskörper 40 am Gehäuse 21 abstützt.

Beispielsweise sind Stifte 42 durch Bohrungen 43 des Stützflanschs 47 durchgesteckt und mit dem Gehäuse 21 verstiftet. Die Stifte 42 dringen beispielsweise in entsprechende Aufnahmen an einer Zwischenwand 39 des Gehäuses 21 ein, an dem sich vorteilhaft auch der Antriebsmotor 26 abstützt.

Eine andere formschlüssige Verbindung zwischen Verformungskörper 40 und dem Gehäuse 21 oder dem Antrieb 37 ist aber denkbar, z.B. anhand von zueinander passenden Formschlusskonturen, zum Beispiel Verzahnungen oder dergleichen.

Wenn also am Abtrieb 32 ein Drehmoment auftritt, während eine Schraube eingeschraubt wird, also ein entsprechender Widerstand auf die Werkzeugaufnahme 29 festzustellen ist, wirkt dies auf das Getriebe 38 zurück, das sich zur Abstützung dieses rückwirkenden Drehmoments an dem Verformungskörper 40 abstützt. Dadurch wird eine Torsionskraft auf den Verformungskörper 40, insbesondere den Hülsenabschnitt 44. Der Hülsenabschnitt 44 dient letztlich dazu, das an der Werkzeugaufnahme 29 auf die Schraubmaschine 20 einwirkende Drehmoment, das zugleich das Drehmoment ist, mit der eine Schraube zum Beispiel in ein Werkstück W eingeschraubt wird, zu erfassen.

An dem Außenumfang 50 des Hülsenabschnitts 44 sind Verformungssensoren 51, 52, 53 angeordnet, die eine Verformung des Hülsenabschnitts 44, also eine Torsion, bei Drehmoment-Beaufschlagung durch den Antriebsmotor 26 erfassen. Die Verformungssensoren 51-53 umfassen beispielsweise Dehnungsmessstreifen.

In der Zeichnung sind insgesamt 3 Verformungssensoren 51-53 schematisch angedeutet. In der Praxis ist es vorteilhaft, wenn noch mehr dieser Verformungssensoren vorhanden sind, beispielsweise 4 Dehnungsmessstreifen, wobei ganzzahlige Anzahlen der Dehnungsmessstreifen vorteilhaft sind, z.B. 2, 4 oder 6 Dehnungsmessstreifen. Eine größere Anzahl von Verformungssensoren dient der Messgenauigkeit, beispielsweise im Sinne einer linearen Erfassung der Messwerte.

Die Verformungssensoren 51-53 sind über Leitungen 54 mit einer Auswerteeinrichtung 55 verbunden, die Ausgangssignale der Verformungssensoren 51-53 auswertet und über einen Buskoppler 56 auf einem internen Bus 57 ausgibt. Die Auswerteeinrichtung 55 und der Buskoppler 56 sind durch eine integrierte elektrische Schaltungskomponente 58 gebildet, zum Beispiel ein FPGA oder eine geeigneten IC-Komponente (IC = integrated circuit). Der Auswerteeinrichtung 55 kann eine nicht dargestellte Filterbaugruppe zur Filterung der Signale der Verformungssensoren 51-53 vorgeschaltet sein. Die Filterbaugruppe kann auch einen Bestandteil der Auswerteeinrichtung 55 bilden.

Der interne Bus 57 führt zu einem Bus-Umsetzer 59 oder Bus-Buffer, der ausgangsseitig wiederum Busanschlüsse 63 zum Anschluss von Busleitungen, die beispielsweise zur Steuerungsleitung 15 führen, verfügt.

Der Bus-Umsetzer 59 könnte einen Puffer und/oder eine Pegelanpassungseinrichtung und/oder einen Protokollwandler zum Wandeln eines ersten, auf dem internen Bus 57 kommunizierten Busprotokolls in ein zweites Busprotokoll, das auf der Steuerungsleitung 15 kommuniziert wird, aufweisen.

Es ist ferner vorteilhaft, wenn der interne Bus 57, der über den Bus-Umsetzer 59 nach außen geführt ist, mit einem weiteren Buskoppler 91 kommuniziert, der seinerseits die Kommunikation mit der Steuerungseinrichtung 11 leistet. Beispielsweise kann der interne Bus 37 ein I2C-Bus sein, während der externe Bus beispielsweise ein Ethernet-Bus ist, der dann vom weiteren Buskoppler 91 bedient wird.

Der Buskoppler 91 ist beispielsweise Bestandteil einer lokalen Steuerungselektronik der Schraubmaschine 10, die zum Beispiel zur Ansteuerung des Antriebsmotors 26 ausgestaltet ist und/oder eine Drehmoment-Messwert-Aufbereitung vornimmt oder dergleichen andere Aufgaben leisten kann.

An den internen Bus 57 ist über einen weiteren Buskoppler 60 weiterhin ein Speicher 61 angeschlossen. Der Speicher 61 und der Buskoppler 60 sind ebenfalls als eine integrierte Komponente realisiert, nämlich eine Komponente 62.

Eine Versorgungskomponente 64 dient zur elektrischen Stromversorgung mit stabiler Spannung für die Komponente 62 und die Schaltungskomponente 58. Die Versorgungskomponente 64 kann z.B. einen Spannungswandler und/oder einen Spannungsstabilisator umfassen. Die Versorgungskomponente 64 ist beispielsweise mit elektrischen Energieversorgungsanschlüssen 74 über Leitungen 75 elektrisch verbunden und versorgt die Schaltungskomponente 58 und die Komponente 62 mit dem Speicher 61 über nicht einzeln bezeichnete, durch Pfeile 89 schematisch dargestellte Leitungen mit elektrischer Energie.

Die Schaltüngskomponente 58, die Komponente 62 sowie die Versorgungskomponente 64 und der Bus-Umsetzer 59 sind auf einem Leiterkörper 65 angeordnet, der mehrere Abschnitte hat, nämlich feste Abschnitte 66, 67, 68, die über flexible Abschnitte 69, 70 miteinander verbunden sind. Die festen Abschnitte 66, 67 und 68 dienen sozusagen als Träger für die nicht biegeflexiblen Bestandteile der Schaltungsanordnung für die Drehmomentauswertung und Bus-Kopplung, die integral am Verformungskörper 40 angeordnet sind und mit diesem zusammen eine Antriebsabstützbaueinheit 90 bilden.

Somit kann der Leiterkörper 65 an die Außenkontur der Hülse 46 im Hülsenabschnitt 44 angepasst werden, z.B. ebenfalls hülsenförmig geformt werden.

Insgesamt bildet also der gemäß Figur 4 sozusagen zu einem Zylinder geformte Leiterkörper 65 ein Schutzgehäuse 71 und schützt die direkt außen am Außenumfang 50 des Hülsenabschnitts 44 angeordneten Verformungssensoren 51-53.

Von den Verformungssensoren 51-53 führen die Leitungen 54 sozusagen nach radial außen oder in der Sicht gemäß Figur 5 nach oben oder unten zu Anschlüssen 72, die elektrisch mit der Auswerteeinrichtung 55 verbunden sind.

Beispielsweise sind an den Anschlüssen 72 Durchkontaktierungen oder dergleichen andere Durchbrüche vorgesehen, so dass die Leitungen 54 sozusagen durch den Leiterkörper 65 hindurch auf die Oberseite geführt werden können, wo eine elektrische Lötverbindung einfach herstellbar ist.

Die festen Abschnitte des Leiterkörpers 65 können auch mindestens einen festen Abschnitt umfassen, der für elektrische Anschlüsse vorgesehen ist. So ist beispielsweise möglich, dass der feste Abschnitt 66 die Anschlüsse 72 nicht integral enthält, sondern dass eine separate, ebenfalls vorteilhaft feste Platine oder ein fester Abschnitt des Leiterkörpers 65 vorgesehen ist, beispielsweise dargestellt durch einen abgetrennten Bereich 92. Auch die Teil-Platine bzw. der Abschnitt 68 kann unterteilt sein und einen Bereich oder eine Teilplatine 93 aufweisen, die die Anschlüsse 74, 93,79 aufweist. Zwischen den restlichen, sozusagen übrig bleibenden festen Abschnitten 66' und 68' und den festen Anschluss-Abschnitten 93 und 92 sind beispielsweise flexible Leiterbahnen, flexible elektrische Leitungen oder dergleichen vorgesehen.

In Figur 6 ist eine Variante dargestellt, nämlich dass beispielsweise anstelle der Anschlüsse 72 flexible Anschlussvorsprünge 73 vorgesehen sind, die nach radial innen, das heißt zum Außenumfang 50 bzw. den Verformungssensoren 51-53 hin gebogen werden können, um dort den elektrischen Kontakt herzustellen. Mithin bilden also die Anschlussvorsprünge 73 quasi elektrische Verbindungsleitungen zur elektrischen Verbindung mit den Verformungssensoren 51-53.

Die Anschlussvorsprünge 73 könne beispielsweise anhand von Lötpads mit den Verformungssensoren 51-54 elektrisch verbunden werden. Die Lötpads sind beispielsweise an den den Verformungssensoren 51-53 zugeordneten Unterseiten der Anschlussvorsprünge 73 sowie andererseits an den Verformungssensoren 51-53 vorgesehen.

Im Sinne einer Zugentlastung oder Torsionsentlastung der Verformungssensoren 51-53 ist es vorteilhaft, wenn elektrische Anschlüsse der Verformungssensoren 51-53 fest mit dem Verformungskörper 40 verbunden sind, beispielsweise an diesen angeklebt.

Die Antriebsabstützbaueinheit 90 kann als Ganzes in das Gehäuse 21 der Schraubmaschine 20 bei der Montage eingebaut werden und ist sozusagen ein vormontiertes Modul, das schon alle notwendigen Eigenschaften und Funktionen realisiert.

Die speziellen Eigenschaften dieser Antriebsabstützbaueinheit 90, beispielsweise welche Drehmoment-Messbereiche sie aufweist, welche Seriennummer und dergleichen sie oder die Schraubmaschine 10 hat, können über die Busschnittstelle 76, die durch die Busanschlüsse 63 realisiert ist, von außen her parametriert werden.

Vorteilhaft ist vorgesehen, dass die Buskoppler 60 und 56 unterschiedliche Busadressen aufweisen, so dass die Antriebsabstützbaueinheit 90 unter der Adresse des Buskopplers 56 beispielsweise Busnachrichten 77 sendet, die anhand der Ausgangssignale 88 oder Messsignale der Verformungssensoren 51-53 gebildet sind (diese z.B. in digitaler Form enthalten) und das an der Antriebsabstützbaueinheit 90 gemessene Drehmoment repräsentieren oder Daten darüber enthalten, während Busnachrichten 78 Daten aus dem Speicher 61 betreffen, so zum Beispiel Auswerteinformationen bezüglich der Busnachrichten 77, zum Beispiel Umrechnungsfaktoren für die Drehmomentwerte, Kalibrier-Faktoren oder dergleichen.

Über einen weiteren Anschluss 79 am Leiterkörper 65 ist es ferner möglich, beispielsweise eine nur angedeutete Pegelanpassungsschaltung und/oder Filterschaltung 80 am Eingang der Auswerteeinrichtung 55 einzustellen, beispielsweise auf bestimmte Pegel der Verformungssensoren 51-53 und/oder auf bestimmte, analog zu filternde Werte.

Die Anschlüsse 74, 75 sowie die Busanschlüsse 63 sind beispielsweise elektrisch mit dem elektrischen Anschluss 24 für die Steuerungsleitung 15 verbunden.

Die Verformungssensoren 51-53 sind geschützt zwischen den beiden Flanschen der Hülse 46, nämlich dem Stützflansch 47 und dem Antriebsflansch 41 angeordnet. Dort ist ebenfalls geschützt der Leiterkörper 65 mit den daran angeordneten elektrischen Komponenten aufgenommen. Damit der Leiterkörper 65 und die darin angeordneten elektrischen Komponenten mechanisch möglichst wenig beansprucht sind, ist der Leiterkörper 65, den man auch als Schutzgehäuse 71 ansehen kann, im Wesentlichen schwimmend an der Hülse 46 befestigt. Beispielsweise ist nur eine Verdrehsicherung in Gestalt eines Stiftes 81 vorgesehen, der vom Stützflansch 47 absteht und in eine Ausnehmung 82 am Leiterkörper 65 eingreift und so verhindert, dass sich der Leiterkörper 65 relativ zum Verformungskörper 40 verdreht. Es kann ein weiterer, dem Stift 81 gegenüberliegender Stift zum Eingriff in eine der Ausnehmung 82 gegenüberliegende Ausnehmung 82 vorgesehen sein.

Der hülsenförmig umgeformte Leiterkörper 65, also quasi die Schutzhülse 71, ist an seinen Längsenden beispielsweise durch eine Verbindung 83, zum Beispiel ein Drahtelement, verbunden und somit geschlossen. Der Leiterkörper 65 wird also sozusagen um den Hülsenabschnitt 44 gewickelt und dann mit der Verbindung 83 an seinen Längsenden verbunden, so dass eine Hülse entsteht.

Die Längsschmalseiten des Leiterkörpers 65 stützen sich an den Innenseiten des Antriebsflanschs 41 und des Stützflansches 47 ab.

Zwischen dem Stützflansch 47 und dem Außenumfang 50 sowie dem Antriebsflansch 41 und dem Außenumfang 50 ist jeweils eine Stufe 84 vorgesehen, auf der der Leiterkörper 65 abgestützt ist. Die Stufe 84 sorgt sozusagen für einen Abstand zwischen dem Leiterkörper 65 und den darunter liegenden Verformungssensoren 51-53.

Der Leiterkörper 65 kann beispielsweise durch mindestens einen Sicherungsring 85 am Verformungskörper 40 fixiert werden, fest, aber vorzugsweise schwimmend. Ein derartiger Ring ermöglicht beispielsweise eine gewisse Drehbeweglichkeit des Leiterkörpers 65 relativ zum Verformungskörper 40.

Der Leiterkörper 65 kann auch anstelle des Rings 85 durch eine vorteilhaft flexible Abdichtung, z.B. Silikon oder dergleichen, an der Stufe 84 gehalten sein. Die Abdichtung ist zum Beispiel wie der vorgenannte Sicherungsring 85 an der Innenkante des Leiterkörpers 65 und dem Antriebsflansch 41 beziehungsweise dem Stützflansch 47 vorgesehen.

Die Schnittdarstellung der Antriebsabstützbaueinheit 90 gemäß Figur 5 ist schematisch, d.h. sie zeigt die elektrischen Komponenten am Leiterkörper 65 nur schematisch.

Der Leiterkörper 65 kann auch weitere elektrische Bauteile, z.B. elektrische Widerstände 86, Kondensatoren 87 oder dergleichen, aufweisen, die z.B. zur Beschaltung der Schaltungskomponente 58, der Versorgungskomponente 64 und der Komponente 62 vorteilhaft sind.

## Patentansprüche

1. Schraubmaschine, insbesondere handgehaltene Schraubmaschine (20), mit einer Werkzeugaufnahme (29) zur Aufnahme eines Schraubwerkzeugs und mit einem Antrieb zum Dreh-Antreiben der Werkzeugaufnahme (29), wobei der Antrieb einen insbesondere elektrischen Antriebsmotor (26) umfasst, dessen Abtrieb (32) zur Erzeugung eines Drehmoments an der Werkzeugaufnahme (29) direkt oder über ein Getriebe (38) mit der Werkzeugaufnahme (29) drehgekoppelt ist, wobei der Antrieb (37) in einem Gehäuse (21) der Schraubmaschine (20) aufgenommen ist und sich über einen Verformungskörper (40) an dem Gehäuse (21) abstützt, wobei die Schraubmaschine (20) mindestens einen Verformungssensor (51-53), insbesondere mindestens einen Dehnungsmessstreifen, zur Erfassung einer Verformung des Verformungskörpers (40) bei einem Einschrauben einer Schraube aufweist, bei dem sich der Antriebsmotor (26) mit einem Schraub-Drehmoment an dem Verformungskörper (40) abstützt, und wobei die Schraubmaschine (20) eine Busschnittstelle (76) zur Übertragung von Busnachrichten aufweist, die anhand eines Ausgangssignals (88) des mindestens einen Verformungssensors (51-53) gebildet sind und das Schraub-Drehmoment repräsentieren, **dadurch gekennzeichnet, dass** unmittelbar an dem Verformungskörper (40) eine Auswerteeinrichtung (55) für das Ausgangssignal (88) des mindestens einen Verformungssensors (51-53) und ein Buskoppler (56) zur Erzeugung und Übertragung der Busnachrichten angeordnet sind und mit dem Verformungskörper (40) eine integrierte Antriebsabstützbaueinheit (90) bilden.

2. Schraubmaschine nach Anspruch 1, **dadurch gekennzeichnet, dass** die Antriebsabstützbaueinheit (90) mit dem Buskoppler (56) verbundene elektrische Anschlüsse oder Anschlussleitungen zur Übertragung der Busnachrichten aufweist.

3. Schraübmaschine nach Anspruch 1 oder 2, **dadurch gekennzeichnet, dass** der Buskoppler (56) und/oder die Auswerteeinrichtung (55) an einem Leiterkörper (65) angeordnet sind.

4. Schraubmaschine nach Anspruch 3, **dadurch gekennzeichnet, dass** der Leiterkörper (65) zur Anpassung an eine Kontur des Verformungskörpers (40), an der der Leiterkörper (65) angeordnet ist, insgesamt biegeflexibel ist oder flexible Abschnitte aufweist und/oder eine an die Kontur des Verformungskörpers (40) angepasste Leiterkörper (65)-Kontur aufweist.

5. Schraubmaschine nach Anspruch 3 oder 4, **dadurch gekennzeichnet, dass** der mindestens eine Verformungssensor (51-53) zwischen dem Leiterkörper (65) und dem Verformungskörper (40) angeordnet ist und/oder der Leiterkörper (65), insbesondere eine Platine, den mindestens einen an dem Verformungskörper (40) angeordneten Verformungssensor (51-53) einhaust, wobei der Leiterkörper (65) insbesondere ein zylindrisches oder teilzylindrisches Schutzgehäuse (71) für den mindestens einen Verformungssensor (51-53) bildet.

6. Schraubmaschine nach einem der Ansprüche 3 bis 5, **dadurch gekennzeichnet, dass** der Leiterkörper (65) zur Entkopplung von einer Torsion des Verformungskörpers (40) schwimmend und/oder nur an einer Stelle oder Umfangsposition drehfest an dem Verformungskörper (40) gehaltert ist.

7. Schraubmaschine nach einem der Ansprüche 3 bis 6, **dadurch gekennzeichnet, dass** der Leiterkörper (65) integral flexible Anschlüsse, insbesondere fahnenartige Anschlussvorsprünge (73), zur elektrischen Verbindung mit dem mindestens einen Verformungssensor (51-53) aufweist und/oder der Leiterkörper (65) über flexible, eine Kraft-Entkopplung zwischen dem mindestens einen Verformungssensor (51-53) und dem Leiterkörper (65) realisierende Leitungen (54) mit dem mindestens einen Verformungssensor (51-53) verbunden ist.

8. Schraubmaschine nach einem der vorhergehenden Ansprüche, **dadurch gekennzeichnet, dass** der Buskoppler (56) und die Auswerteeinrichtung (55) durch eine einzige integrierte elektrische Schaltungskomponente (58) gebildet sind.

9. Schraubmaschine nach einem der vorhergehenden Ansprüche, **dadurch gekennzeichnet, dass** die Antriebsabstützbaueinheit (90) einen programmierbaren und/oder programmierten Speicher (61) aufweist, in welchem Identifikationsdaten, insbesondere zur Identifizierung der Antriebsabstützbaueinheit (90) und/oder der Schraubmaschine (20), und/oder die Antriebsabstützbaueinheit (90) und/oder die Schraubmaschine (20) qualifizierende Daten, insbesondere Kalibrierdaten und/oder den mindestens einen Verformungssensor (51-53) charakterisierende Typdaten, gespeichert (61) sind und/oder speicherbar sind.

10. Schraubmaschine nach Anspruch 9, **dadurch gekennzeichnet, dass** der Speicher (61) einen Bestandteil der Auswerteeinrichtung (55) bildet und/oder der Speicher (61) mit der Busschnittstelle (76) verbunden ist.

11. Schraubmaschine nach Anspruch 9 oder 10, **dadurch gekennzeichnet, dass** dem Speicher (61) und der Auswerteeinrichtung (55) jeweils eine separate Busadresse zugeordnet ist.

12. Schraubmaschine nach einem der vorhergehenden Ansprüche, **dadurch gekennzeichnet, dass** der Verformungskörper (40) als eine Hülse (46) ausgestaltet ist, mit der ein Motorgehäuse (49) des Antriebsmotors (26) drehfest verbunden ist und die ihrerseits drehfest mit dem Gehäuse (21) der Schraubmaschine (20) verbunden ist.

13. Schraubmaschine nach Anspruch 12, **dadurch gekennzeichnet, dass** die Hülse (46) von einem Bauteil des Antriebs, insbesondere einer mit dem Abtrieb (32) des Antriebsmotors (26) drehfest verbundenen oder vom Abtrieb (32) gebildeten Abtriebswelle, durchsetzt ist.

14. Schraubmaschine nach einem der vorhergehenden Ansprüche, **dadurch gekennzeichnet, dass** der Verformungskörper (40) einen Antriebsflansch (41) zur Verbindung mit dem Antrieb (37), insbesondere dem Getriebe (38) und einen Stützflansch (47) zur Abstützung an dem Gehäuse (21) der Schraubmaschine (20) aufweist, wobei der mindestens eine Verformungssensor (51-53), die Auswerteeinrichtung (55) und der Buskoppler (56) zwischen dem Stützflansch (47) und dem Antriebsflansch (41) angeordnet sind.

15. Schraubmaschine nach einem der vorhergehenden Ansprüche, **dadurch gekennzeichnet, dass** sie als ein Winkelschrauber oder Stabschrauber oder Pistolenschrauber ausgestaltet ist und/oder einen Akkupack aufweist und/oder und/oder einen Bestandteil einer Schraubstation (10) bildet, wobei die Schraubmaschine (20) mit einer Steuerungseinrichtung (11) zur Ansteuerung der Schraubmaschine (20) verbunden ist und zur Übertragung der Busnachrichten an die Steuerungseinrichtung (11) ausgestaltet ist.

## Claims

1. Power screwdriver, in particular a hand-held power screwdriver (20), with a tool holder (29) for holding a screwdriver and with a drive for rotary driving of the tool holder (29), wherein the drive includes a drive motor (26), in particular electrical, the output (32) of which is rotary-coupled to the tool holder (29), directly or through a gearing (38), to generate a torque at the tool holder (29), wherein the drive (37) is accommodated in a casing (21) of the power screwdriver (20) and rests on the casing (21) via a deformation body (40), wherein the power screwdriver (20) has at least one deformation sensor (51-53) for detecting a deformation of the deformation body (40) during the screwing-in of a screw, in which the drive motor (26) rests with a screw torque on the deformation body (40), and wherein the power screwdriver (20) has a bus interface (76) for the transmission of bus messages, which are formed with the aid of an output signal (88) of the deformation sensor or sensors (51-53) and represent the screw torque, **characterised in that** an evaluation unit (55) for the output signal (88) of the deformation sensors or sensors (51-53) and a bus connector (56) for the generation and transmission of bus messages are provided directly on the deformation body (40) and, together with the deformation body (40), form an integrated drive support assembly (90).

2. Power screwdriver according to claim 1, **characterised in that** the drive support assembly (90) has electrical connections or connection lines connected to the bus connector (56) for the transmission of bus messages.

3. Power screwdriver according to claim 1 or 2, **characterised in that** the bus connector (56) and/or the evaluation unit (55) are mounted on a conductive body (65).

4. Power screwdriver according to claim 3, **characterised in that** the conductive body (65), for adaptation to a contour of the deformation body (40) on which the conductive body (65) is mounted, is altogether flexible or has flexible sections and/or has a conductive body (65) contour matched to the contour of the deformation body (40).

5. Power screwdriver according to claim 3 or 4, **characterised in that** the deformation sensor or sensors (51-53) is or are arranged between the conductive body (65) and the deformation body (40) and/or the conductive body (65), in particular a printed circuit board, houses the deformation sensor or sensors (51-53) mounted on the deformation body (40), wherein the conductive body (65) forms in particular a cylindrical or partly cylindrical protective casing (71) for the deformation sensor or sensors (51-53).

6. Power screwdriver according to any of claims 3 to 5, **characterised in that** the conductive body (65), for decoupling of any torsion of the deformation body (40), is float-mounted and/or held non-rotatably on the deformation body (40) only at one point or peripheral position.

7. Power screwdriver according to any of claims 3 to 6, **characterised in that** the conductive body (65) has integral flexible connections, in particular lug-type connection projections (73) for electrical connection with the deformation sensor or sensors (51-53) and/or the conductive body (65) is connected to the deformation sensor or sensors (51-53) over flexible lines (54) providing a force-decoupling between the deformation sensor or sensors (51-53) and the conductive body (65).

8. Power screwdriver according to any of the preceding claims, **characterised in that** the bus connector (56) and the evaluation unit (55) are formed by a single integrated electrical circuit component (58).

9. Power screwdriver according to any of the preceding claims, **characterised in that** the drive support assembly (90) has a programmable and/or programmed memory (61) in which identification data, in particular for identification of the drive support assembly (90) and/or the power screwdriver (20), and/or data classifying the drive support assembly (90) and/or the power screwdriver (20), in particular calibration data, and/or type data characterising the deformation sensor or sensors (51-53), are or may be stored (61).

10. Power screwdriver according to claim 9, **characterised in that** the memory (61) forms an integral part of the evaluation unit (55), and/or the memory (61) is connected to the bus interface (76).

11. Power screwdriver according to claim 9 or 10, **characterised in that** the memory (61) and the evaluation unit (55) are each assigned a separate bus address.

12. Power screwdriver according to any of the preceding claims, **characterised in that** the deformation body (40) is in the form of a sleeve (46), by which a motor housing (49) of the drive motor (26) is connected non-rotatably, and which in turn is connected non-rotatably to the casing (21) of the power screwdriver (20).

13. Power screwdriver according to claim 12, **characterised in that** a component of the drive, in particular an output shaft connected non-rotatably to the output (32) of the drive motor (26) or formed by the output (32), passes through the sleeve (46).

14. Power screwdriver according to any of the preceding claims, **characterised in that** the deformation body (40) has a drive flange (41) for connection with the drive (37), in particular the gearing (38) of the drive, and a support flange (47) for support on the casing (21) of the power screwdriver (20), wherein the deformation sensor or sensors (51-53), the evaluation unit (55) and the bus connector (56) are mounted between the support flange (47) and the drive flange (41).

15. Power screwdriver according to any of the preceding claims, **characterised in that** is in the form of an offset screwdriver or a cordless screwdriver or a pistol-grip screwdriver and/or has a battery pack and/or forms part of a screwdriving station (10), wherein the power screwdriver (20) is connected to a control unit (11) to control the power screwdriver (20) and for the transmission of bus messages to the control unit (11).

## Revendications

1. Visseuse, en particulier visseuse à main (20) avec un logement d'outil (29) pour la réception d'un outil de vissage et avec un entraînement pour l'entraînement rotatif du logement d'outil (29), l'entraînement comportant un moteur d'entraînement (26) en particulier électrique, dont la sortie (32) est couplée en rotation pour la génération d'un couple de rotation sur le logement d'outil (29) directement ou par le biais d'un engrenage (38) au logement d'outil (29), l'entraînement (37) étant reçu dans un boîtier (21) de la visseuse (20) et s'appuyant par le biais d'un corps de déformation (40) contre le boîtier (21), la visseuse (20) présentant au moins un capteur de déformation (51-53), en particulier au moins une jauge de contrainte, pour la détection d'une déformation du corps de déformation (40) lors d'un vissage d'une vis, pour lequel le moteur d'entraînement (26) s'appuie avec un couple de rotation de vis contre le corps de déformation (40), et la visseuse (20) présentant une interface de bus (76) pour la transmission de messages de bus qui sont formés à l'aide d'un signal de départ (88) d'au moins un capteur de déformation (51-53) et représentent le couple de rotation de vis, **caractérisée en ce qu'**un dispositif d'évaluation (55) pour le signal de départ (88) d'au moins un capteur de déformation (51-53) et un coupleur de bus (56) pour la génération et la transmission des messages de bus sont directement agencés sur le corps de déformation (40) et forment, avec le corps de déformation (40), une unité de construction d'appui d'entraînement (90) intégrée.

2. Visseuse selon la revendication 1, **caractérisée en ce que** l'unité structurelle d'appui et d'entraînement (90) présente des raccords ou câbles de raccordement électriques reliés au coupleur de bus (56) pour la transmission des messages de bus.

3. Visseuse selon la revendication 1 ou 2, **caractérisée en ce que** le coupleur de bus (56) et/ou le dispositif d'évaluation (55) est agencé sur un corps de conducteur (65).

4. Visseuse selon la revendication 3, **caractérisée en ce que** le corps de conducteur (65) est souple et flexible dans l'ensemble pour l'adaptation à un contour du corps de déformation (40), sur lequel le corps de conducteur (65) est agencé, ou présente des sections flexibles et/ou présente un contour de corps de conducteur (65) adapté au contour du corps de déformation (40).

5. Visseuse selon la revendication 3 ou 4, **caractérisée en ce que** l'au moins un capteur de déformation (51-53) est agencé entre le corps de conducteur (65) et le corps de déformation (40) et/ou le corps de conducteur (65), en particulier une platine, loge l'au moins un capteur de déformation (51-53) agencé sur le corps de déformation (40), le corps de conducteur (65) formant en particulier un boîtier de protection (71) cylindrique ou cylindrique partiel pour l'au moins un capteur de déformation (51-53).

6. Visseuse selon l'une quelconque des revendications 3 à 5, **caractérisée en ce que** le corps de conducteur (65) est maintenu pour le découplage d'une torsion du corps de déformation (40) de manière flottante et/ou seulement à un endroit ou dans une position périphérique de manière solidaire en rotation sur le corps de déformation (40).

7. Visseuse selon l'une quelconque des revendications 3 à 6, **caractérisée en ce que** le corps de conducteur (65) présente des raccords intégralement flexibles, en particulier des saillies de raccordement (73) de type talon pour la liaison électrique avec l'au moins un capteur de déformation (51-53) et/ou le corps de conducteur (65) est relié, par des câbles (54) flexibles, réalisant un découplage de force entre l'au moins un capteur de déformation (51-53) et le corps de conducteur (65), à l'au moins un capteur de déformation (51-53).

8. Visseuse selon l'une quelconque des revendications précédentes, **caractérisée en ce que** le coupleur de bus (56) et le dispositif d'évaluation (55) sont formés par un seul composant de circuit (58) électrique intégré.

9. Visseuse selon l'une quelconque des revendications précédentes, **caractérisée en ce que** l'unité structurelle d'appui et d'entraînement (90) présente une mémoire (61) programmable et/ou programmée, dans laquelle des données d'identification, en particulier pour l'identification de l'unité structurelle d'appui et d'entraînement (90) et/ou de la visseuse (20) et/ou des données qualifiant l'unité structurelle d'appui et d'entraînement (90) et/ou la visseuse (20), en particulier des données de calibrage et/ou des données types caractérisant l'au moins un capteur de déformation (51-53) sont enregistrées (61) et/ou enregistrables.

10. Visseuse selon la revendication 9, **caractérisée en ce que** la mémoire (61) forme une partie du dispositif d'évaluation (55) et/ou la mémoire (61) est reliée à l'interface de bus (76).

11. Visseuse selon la revendication 9 ou 10, **caractérisée en ce que** respectivement une adresse de bus séparée est associée à la mémoire (61) et au dispositif d'évaluation (55).

12. Visseuse selon l'une quelconque des revendications précédentes, **caractérisée en ce que** le corps de déformation (40) est configuré comme une douille (46), avec laquelle un boîtier de moteur (49) du moteur d'entraînement (26) est relié de manière solidaire en rotation et qui est reliée de son côté de manière solidaire en rotation au boîtier (21) de la visseuse (20).

13. Visseuse selon la revendication 12, **caractérisée en ce que** la douille (46) est traversée par un composant de l'entraînement, en particulier un arbre de sortie formé par la sortie (32) ou relié de manière solidaire en rotation à la sortie (32) du moteur d'entraînement (26).

14. Visseuse selon l'une quelconque des revendications précédentes, **caractérisée en ce que** le corps de déformation (40) présente une bride d'entraînement (41) pour la liaison avec la sortie (37), en particulier l'engrenage (38) et une bride d'appui (47) pour l'appui contre le boîtier (21) de la visseuse (20), l'au moins un capteur de déformation (51-53), le dispositif d'évaluation (55) et le coupleur de bus (56) étant agencés entre la bride d'appui (47) et la bride d'entraînement (41).

15. Visseuse selon l'une quelconque des revendications précédentes, **caractérisée en ce qu'**elle est configurée comme une visseuse d'angle ou un tournevis ou une visseuse pistolet et/ou présente un pack d'accumulateurs et/ou forme un élément d'un poste de vissage (10), la visseuse (20) étant reliée à un dispositif de commande (11) pour la commande de la visseuse (20) et configurée pour la transmission des messages de bus au dispositif de commande (11).
